# DEMANDE DE BREVET EUROPEEN

(11) **EP 0 951 035 A1**
(43) Date de publication de la demande: **20.10.1999**
(21) Numéro de dépôt: 99420094.7
(22) Date de dépôt: 13.04.1999
(51) Int. Cl.: H01H 13/64

(54) **Système d'interrupteur à quatre positions qui permet d'établir trois contacts électriques**

(30) Priorité: 17.04.1998 FR 9805051
(71) Demandeur: Falard Industrie Sarl, 01390 Saint-André de Corcy (FR)
(72) Inventeur: Fallavier, Maurice, 01390 Tramoyes (FR)

(57) **Abrégé**

L'invention concerne un dispositif permettant d'envoyer trois informations de courant électrique en cascade suite à une action sur un noyau plongeur (2). Il est constitué de:

Un corps creux (1) isolant avec des trous perpendiculaires à l'axe pour recevoir les contacts, des lamelles (3) et des trous parallèles à l'axe pour fixer les lamelles (3); un noyau plongeur (2) isolant et supportant une bague en métal (7) conducteur. Il est usiné en forme d'escaliers circulaires sur lesquels les billes (6) viennent matérialiser la position du noyau plongeur(2), en donnant un effet tactile; un ressort (4) permettant de remonter le noyau plongeur(2) lorsque l'effort n'est plus appliqué : des bagues en caoutchouc permettant de maintenir une pression sur les contacts et les billes.

Le dispositif selon l'invention est particulièrement destiné à la commutation de courant électrique, notamment pour des boîtiers de radio-commande. Sa taille, son poids, son encombrement et son nombre de fonctions illimité lui permettent d'être intégré dans bon nombre d'équipement électriques.

## Description

La présente invention concerne un système d'interrupteur à quatre positions qui permet d'établir trois contacts électriques.

Actuellement les systèmes existants sur le marché sont de tailles importantes. De plus, les contacts sont perpendiculaires à l'axe de déplacement du "noyau plongeur".

Le système d'interrupteur à quatre positions. objet de la présente invention réduit considérablement cette taille. Il permet en outre d'obtenir des contacts parallèles au noyau, d'une part, et d'autre part un système de positionnement du noyau plongeur par des billes, et ce avec un effort réduit pour le retour en position neutre .

Il est composé, suivant un premier descriptif, de :
- un corps creux (1),
- un noyau plongeur (2),
- un jeu de lamelle (3),
- un ressort (4),
- une ou deux bagues en caoutchouc (5),
- un jeu de billes (6)
- une bague en laiton (7).

Le corps (1) et le noyau (2) sont en matière isolante (nylon, téflon backelite, plastique, résine, etc.), les lamelles (3) en acier, cuivre et laiton, le ressort (4) en acier ordinaire ou inox, le caoutchouc (5) en PTFE non conductible, et les billes (6) en acier ou nylon.

Selon les plans de fabrication joints au présent dossier, les pièces de ce système comportent les caractéristiques suivantes:

Le corps creux (1) comporte sur son diamètre supérieur des trous perpendiculaires à l'axe qui permettent de recevoir les contacts électriques ainsi que les billes de positionnement du noyau. A la base du corps creux. des trous parallèles à son axe servent à maintenir l'extrémité des lamelles.

Le noyau plongeur (2) possède des escaliers circulaires sur lesquels les billes (6) glissent et viennent indexer la positon. Ces escaliers ont pour fonction d'opposer un effort à l'enfoncement du piston et de libérer ainsi toutes contraintes au retour en position zéro.

Le sommet du noyau comporte une bague en laiton (7) recouverte d'or, montée, serrée et collée sur le noyau, qui assure le contact électrique. A sa base un trou dans l'axe permet de loger le ressort.

Les lamelles (3) comportent des trous et reçoivent soudé ou serti des contacts or. L'extrémité est découpée pour permettre la soudure sur un support électrique.

Le ressort (4) travaille en compression.

Les bagues en caoutchouc (5) permettent un contact électrique entre les lamelles (3) et la bague en laiton (7) ainsi que le maintien en appui des billes (6) sur l'escalier du noyau (2). Le contact électrique est de type autonettoyant par le frottement du contact sur la bague en cuivre.

Les billes (6) permettent de positionner le noyau en glissant sur l'escalier, et de donner ainsi une information sensitive de la position.

La bague en laiton (7) doré assure le contact entre la lamelle (3) qui amène le courant (commun) et celle qui le redistribue. Selon d'autres variantes, une cale en matière isolante peut s'intégrer dans le fond du corps creux (1) pour permettre de diminuer le nombre de contacts.

Selon d'autres variantes, le nombre d'escaliers peut varier sans limite et entraîner une modification du nombre de contacts.

Le fond du corps (1) possède un centrage extérieur pour assurer la position sur un support et éventuellement être fixé à l'aide d'une vis. Le ressort (4) est guidé dans le corps (1) par l'intermédiaire d'un doigt de centrage.

La possibilité de modifier l'effort à l'enfoncement du noyau peut se faire en modifiant la résistance du caoutchouc (5) et du ressort (4).

L'effort exercé sur le noyau plongeur (2) donne une sensation tactile des positions qui peuvent être modifiées en intervenant sur la forme et la profondeur des crans de l'escalier du noyau plongeur.

La partie supérieure du noyau plongeur peut s'adapter à différentes formes.

## Revendications

1. Dispositif pour établir des contacts électriques, caractérisé par l'enfoncement d'un noyau plongeur (2), comportant une bague en cuivre ou laiton doré (7). Le noyau plongeur (2) avec en forme d'escalier, glissant dans un corps creux (1) recevant des billes (6) de positionnement et des lamelles (3) de contact.

2. Dispositif selon la revendication 1. caractérisé par le corps creux (1) dans lequel on effectue des trous perpendiculaires à l'axe pour recevoir les contacts, ainsi que des trous à la base pour recevoir les lamelles (3) qui supportent les contacts.

3. Dispositif selon la revendication 1, caractérisé en ce que le noyau plongeur (2) qui possède un usinage en forme d'escalier, permet de recevoir des billes (6) de positionnement en appui et d'avoir un effort à l'enfoncement avec un effet tactile.

4. Dispositif selon l'une des quelconque revendications précédentes, caractérisé en ce que la partie élastique comprimant les billes (6) et les contacts est faite à partir d'un anneau de caoutchouc non conductible électriquement, et qui permet de diminuer les dimensions de l'interrupteur.

5. Dispositif selon l'une des quelconque revendications précédentes, caractérisé en ce que le nombre de position et de contact dépend du nombre d'usinage en forme d'escalier. Le dispositif n'est donc pas limité en nombre de contact.

6. Dispositif selon l'une des quelconque revendications précédentes, caractérisé en ce que cet interrupteur peut venir se souder directement sur un circuit électrique par l'extrémité des lamelles (3) qui dépassent du corps.

7. Dispositif selon l'une des quelconque revendications précédentes caractérisé en ce que le corps (1) possède un centrage intérieur, qui permet de guider le ressort (4).

8. Dispositif selon l'une des quelconque revendications précédentes, caractérisé en ce que le corps (1) possède un centrage extérieur qui lui permet d'être positionné sur un circuit électrique, et d'être maintenu par une vis.

9. Dispositif selon l'une des quelconque revendications précédentes, caractérisé en ce que le fait que l'on peut intégrer dans le corps une cale en matière isolante, qui permet de diminuer la course du noyau (2), et de ce fait d'obtenir une deux ou trois positions.

10. Dispositif selon l'une des quelconque revendications précédentes, caractérisé par la dureté de l'enfoncement du noyau. qui peut être modifiée en diminuant ou en augmentant la résistance de l'anneau en caoutchouc (5) et du ressort (4).

11. Dispositif selon l'une des quelconque revendications précédentes, caractérisé en ce que la sensation tactile des crans de l'escalier peut être modifiée en intervenant sur la forme et la profondeur des crans de l'escalier.

12. Dispositif selon l'une des quelconque revendication précédentes, caractérisé par la partie supérieure du noyau qui peut être faite de différentes formes.
